# EUROPÄISCHE PATENTSCHRIFT

(11) **EP 4 026 204 B1**
(45) Veröffentlichungstag und Bekanntmachung des Hinweises auf die Patenterteilung: **28.01.2026**
(21) Anmeldenummer: 20753719.2
(22) Anmeldetag: 06.08.2020
(51) Int. Cl.: H01R 24/20, H01R 9/24, H01R 13/642, H01R 24/60, H01R 24/76, H01R 31/06, H01R 13/639, H01R 13/58, F21V 23/06

(54) **VERBINDUNGSVORRICHTUNG FÜR LEUCHTMITTELTREIBER**
CONNECTION DEVICE FOR LIGHTING UNIT DRIVERS
DISPOSITIF DE RACCORDEMENT POUR PILOTE DE SOURCE LUMINEUSE

(30) Priorität: 02.09.2019 DE 202019104805 U
(43) Veröffentlichungstag der Anmeldung: 13.07.2022
(73) Patentinhaber: Zumtobel Lighting GmbH, 6850 Dornbirn (AT)
(72) Erfinder: BRANDSTÄTTER, Klaus, 6971 Hard (AT); WANG, Ka Yue Anthony, Hong Kong (CN); WAGENSEIL, Simone, 88299 Leutkirch (DE)
(74) Vertreter: Thun, Clemens
(86) Internationale Anmeldenummer: PCT/EP2020/072081
(87) Internationale Veröffentlichungsnummer: WO 2021/043525

(56) Entgegenhaltungen:
- US-A1- 2017 170 576
- US-B1- 6 273 587

## Beschreibung

Die vorliegende Erfindung betrifft eine Vorrichtung zum komfortablen Verbinden eines Treibers für Leuchtmittel mit einem Anschlusskabel der Spannungsversorgung.

Die Verbindung eines Treibers für Leuchtmittel an eine Spannungsversorgung erfolgt üblicherweise dadurch, dass an dem Gehäuse des Treibers eine Anschluss- oder Verbindungsklemme angeordnet ist, an welche das Kabel der Spannungsversorgung anzuschließen ist. Derartige Anschlussklemmen sind mehr oder weniger einfach zu handhaben, wobei derartige Arbeiten jedoch grundsätzlich durch einen Elektriker durchgeführt werden sollten, wodurch sich ein erhöhter Montageaufwand ergibt.

Zwar sind zwischenzeitlich Lösungen bekannt, bei denen das Kabel der Spannungsversorgung bereits vorab mit einer separaten Anschlusskomponente verbunden werden kann, auch in diesem Fall muss allerdings zu einem späteren Zeitpunkt noch eine Kabelverbindung zu dem Treiber hergestellt werden. Die muss zwar nicht zwangsläufig durch einen Elektriker erfolgen, der Aufwand zum Anschließen des Treibers an die Spannungsversorgung bleibt jedoch im Wesentlichen erhalten.

Die US 6,273,587 B1 offenbart einen Lichtleisten-Stromversorgungsblock offenbart, der einen Sockel, eine Abdeckung für den Sockel mit einer darin ausgebildeten Öffnung zur Aufnahme eines elektrischen (mindestens zweiadrigen) isolierten Stromversorgungskabels. Das Kabel ist an dem Sockel in einer festen Position gegen eine Bewegung relativ zu dem Sockel befestigt, und ein auf dem Sockel montierter Anschlussblock, der ein erstes Paar benachbarter elektrischer Kontakte zur jeweiligen Aufnahme der Stromleitungen des Stromversorgungskabels und ein zweites Paar benachbarter elektrischer Kontakte, die dem ersten Paar gegenüberliegen und mit diesem elektrisch verbunden sind, zur jeweiligen Aufnahme der elektrischen Kontaktleitungen einer Lichtleiste umfasst, wodurch Strom vom Stromversorgungskabel zur Lichtleiste geliefert wird.

In der US 2017/170576 A1 ist eine Abdeckvorrichtung für einen elektrischen Steckverbinder angegeben, wobei der Steckverbinder am Ende eines Mantelleiters mit mehreren isolierten Drähten angeordnet ist. Hierbei ist vorgesehen, dass innerhalb der Abdeckvorrichtung eine die Isolierung durchdringende Klemme vorgesehen ist, welche innerhalb der Abdeckvorrichtung angeordnete Glühbirnenkabel mit den Drähten verbindet. Ein lichtdurchlässiges Gehäuse umschließt die Glühbirne, die Isolationsdurchdringungsklemme, den gesamten Abschnitt der nicht ummantelten isolierten Drähte, einen Teil des elektrischen Verbinders und einen Teil der Mantelleitung. Die Abdeckung wird von der Glühbirne beleuchtet, wenn Strom durch den elektrischen Steckverbinder fließt, und kann insbesondere zur Anzeige der Steckverbinderfunktionalität farblich gekennzeichnet sein.

Der Erfindung liegt deshalb die Aufgabe zu Grunde, eine Möglichkeit zu schaffen, welche eine komfortable und zuverlässige Verbindung treiberseitiger und versorgungskabelseitiger Anschlusskomponenten ermöglicht, die durch ungeübtes Personal und zu einem späteren Zeitpunkt in einer Montagephase von Leuchten erfolgen kann.

Die Aufgabe wird erfindungsgemäß durch eine Vorrichtung mit den Merkmalen des unabhängigen Anspruchs 1 gelöst. Vorteilhafte Weiterbildungen sind Gegenstand der hierauf rückbezogenen Unteransprüche.

Eine erfindungsgemäße Vorrichtung zum Verbinden eines Leuchtmitteltreibers mit einer Spannungsversorgung beinhaltet einen Stecker mit einer elektrischen Anschlussklemme, einem Gehäuse zur Aufnahme der elektrischen Anschlussklemme und einem Steckelement sowie ein korrespondierendes Steckelement, welches unmittelbar an einem Gehäuse des Leuchtmitteltreibers ausgebildet und mit diesem elektrisch gekoppelt ist. Bei dem Leuchtmitteltreiber handelt es sich z.B. um einen elektrischen Wandler, um ein Leuchtmittel mit Strom zu versorgen. Bei dem Leuchtmittel handelt es sich bevorzugt um eine Leuchtdiode (LED) oder LED-Module beispielsweise in Form einer Lichtkachel oder eines Lichtpaneels. Bei dem Steckelement an einer Seite des Gehäuses der Vorrichtung handelt es sich bevorzugt um eine Reihe von Steckern, die mit Steckbuchsen am korrespondierenden Steckelement am Leuchtmitteltreiber korrespondieren, um eine elektrisch leitende, formschlüssige und damit mechanisch stabile Steckverbindung des Steckelements mit dem korrespondierenden Steckelement zu ermöglichen.

Vorzugsweise beinhaltet die Vorrichtung eine mechanische Zugentlastungsklemme, die das Stromversorgungskabel auch mechanisch an der Vorrichtung fixiert. Zu diesem Zweck ist das Gehäuse des Steckers geeignet, die mechanische Zugentlastungsklemme aufzunehmen. Auf diese Weise ist ein zuverlässiger elektrischer Kontakt gewährleistet, auch wenn Zugkräfte im Stromversorgungskabel wirken.

Erfindungsgemäß beinhaltet das Gehäuse des Steckers zur Aufnahme der elektrischen Anschlussklemme einen aufklappbaren Deckel, um einen komfortablen Zugang zu der elektrischen Anschlussklemme zu ermöglichen und zugleich die Anschlussklemme und das damit verbundene Stromversorgungskabel vor Beschädigung und Verschmutzung zu schützen.

Vorzugsweise ist der aufklappbare Gehäusedeckel transparent, um eine optische Kontrolle des Kontaktes des Stromversorgungskabels mit der elektrischen Anschlussklemme zu ermöglichen. Vor dem finalen Anschließen des Leuchtmitteltreibers kann bspw. hierdurch nochmal optisch kontrolliert werden, ob auch tatsächlich das Stromversorgungskabel in korrekter Weise mit der Anschlussklemme der erfindungsgemäßen Vorrichtung verbunden wurde.

Vorzugsweise weist das Gehäuse Befestigungselemente auf, um die Vorrichtung an einer Oberfläche, insbesondere einer Wand, zu befestigen. Insbesondere bei Einbauleuchten, deren Treiber im Deckenzwischenbereich angeordnet werden müssen, ist es von Vorteil, wenn die erfindungsgemäße Vorrichtung an einer Oberfläche des Deckenzwischenbereichs befestigt wird, um ein einfaches Anstecken des Leuchtmitteltreibers zu ermöglichen.

Vorzugsweise ist das Steckelement der erfindungsgemäßen Vorrichtung derart ausgeformt, dass ein verdrehtes Verbinden des Steckelements mit dem korrespondierenden Steckelement am Leuchtmitteltreiber verhindert wird.

Zu diesem Zweck ist es vorteilhaft das Steckelement mit Ausnehmungen und/oder Vorsprüngen zu versehen, die nur dann ein Zusammenfügen des Steckelements mit dem korrespondierenden Steckelement des Leuchtmitteltreibers erlauben, wenn das korrespondierende Steckelement an der jeweiligen Verbindungsstelle das entsprechende Gegenstück zur Ausnehmung oder zum Vorsprung des Steckelements aufweist. Ein verdrehtes Verbinden des Steckelements mit dem korrespondierenden Steckelement am Leuchtmitteltreiber ist damit ausgeschlossen.

Vorzugsweise weist die Anschlussklemme der erfindungsgemäßen Vorrichtung einen zusätzlichen Kontakt auf, um eine Durchgangsverdrahtung oder eine zusätzliche Spannungsversorgung zu ermöglichen. In einer beispielhaften Ausführungsform kann der zusätzliche Kontakt der Anschlussklemme der zusätzlichen Stromversorgung von speziell als Notlichtleuchten genutzten Leuchten dienen, während er der Durchgangsverdrahtung der in Notlichtsystemen mit Einzelbatterie typischerweise vorhandenen permanenten Phase dient, falls die angeschlossene Leuchte keine Notleuchte ist.

Vorzugsweise weist das Steckelement der erfindungsgemäßen Vorrichtung ein Fixierungselement auf, um eine mechanische Verrastung zwischen dem Steckelement und dem korrespondierenden Steckelement am Leuchtmitteltreiber zu ermöglichen.

Beispielsweise kann das Fixierungselement aus einer Zunge bestehen, die am Ende einen Keil aufweist, der in eine Nut des korrespondierenden Steckelements eingreift und einrastet, wenn eine hinreichende Stecktiefe und damit zuverlässige Verbindung der beiden korrespondierenden Steckelemente erreicht ist.

Vorzugsweise weist das Steckelement Kontaktstifte auf, die ausgelegt sind, eine formschlüssige Verbindung mit Kontaktbuchsen des korrespondierenden Steckelements am Leuchtmitteltreiber zu ermöglichen. Dies erleichtert die Montage von Leuchten, da treiberseitige und versorgungskabelseitige Komponenten mühelos und zuverlässig gekoppelt werden können und hierdurch ohne weitere Maßnahmen, insbesondere ohne weitere Werkzeuge oder dergleichen, eine Verbindung hergestellt werden kann.

In einer weiteren Ausführungsform können die Kontaktstifte und die Stecköffnungen paarweise vertauscht werden, so dass das Steckelement teilweise oder nur Stecköffnungen und das korrespondierende Steckelement am Leuchtmitteltreiber die entsprechende Gegenkonfiguration aufweist.

Da das korrespondierende Steckelement nunmehr also integraler Bestandteil des Treibergehäuses ist, kann somit das abschließende Anschließen des Treibers an die Stromversorgung in komfortabler Weise, insbesondere ohne Werkzeuge oder weiterer Anschlusselemente zwischen Treibergehäuse und korrespondierendem Steckelement, durchgeführt werden kann.

Vorzugsweise ist das korrespondierende Steckelement formschlüssig an das Treibergehäuse angepasst ist. Auf diese Weise weist die Kombination aus Steckelement (versorgungskabelseitige Komponente), korrespondierendem Steckelement (treiberseitige Komponente) und Treibergehäuse keine Stöße oder Vorsprünge auf, die die Unterbringung des Stecksystems in z.B. schwer zugänglichen Deckenzwischenbereichen erschweren würde.

Nachfolgend wird die Erfindung anhand der beiliegenden Zeichnung beschrieben. Hierbei zeigen:
- Fig. 1: ein Ausführungsbeispiel der erfindungsgemäßen Verbindungsvorrichtung in einer Übersichtsdarstellung;
- Fig. 2: die Verbindungsvorrichtung in einer Detaildarstellung mit geöffnetem Gehäusedeckel;
- Fig. 3: die Verbindungsvorrichtung in einer weiteren Detaildarstellung mit geschlossenem Gehäusedeckel und sichtbaren Steckerleisten.

Zunächst wird anhand der Fig. 1 und 2 der grundsätzliche Aufbau und die Funktionsweise der erfindungsgemäßen Verbindungsvorrichtung veranschaulicht. Abschließend wird anhand von Fig. 3 weiter auf die Steckerstruktur eines Ausführungsbeispiels des Steckers eingegangen. Identische Elemente werden in ähnlichen Abbildungen zum Teil nicht wiederholt dargestellt und beschrieben.

Fig. 1 zeigt die Verbindungsvorrichtung bestehend aus einem Stecker 1 mit angesteckten treiberseitigen Komponenten 2 und 3 in einer Ansicht von oben. Der Stecker 1 stellt die versorgungskabelseitige Anschlusskomponente dar und weist ein Gehäuse 11 auf, an welchem ein Deckel 16 vorgesehen ist. Der Deckel 16 ist vorzugsweise aufklappbar ausgebildet, um einen komfortablen Zugang zu Anschluss- und Zugentlastungsklemme zu gewährleisten und ist in Fig. 1 in zugeklapptem Zustand gezeigt. Ferner ist der Deckel 16 vorzugsweise durchsichtig ausgebildet, um vor dem finalen Anschließen einer Leuchte bzw. des Leuchtmitteltreibers eine optische Kontrolle der Verbindung von Stromversorgungskabel und Anschlussklemme zu ermöglichen.

In Fig. 2 ist die erfindungsgemäße Steckverbindung in getrennter Konfiguration gezeigt, wobei der Leuchtmitteltreiber 3 mit deutlich sichtbar korrespondierendem Steckelement 2 ausgesteckt neben dem Stecker 1 gezeigt ist. Erkennbar ist hier der aufgeklappte Deckel 16 des Steckergehäuses 11, welches eine Anschlussklemme 12 zum Anschließen eines (nicht gezeigten) Stromversorgungskabels beinhaltet. Weiterhin sind im Gehäuse 11 Zugentlastungsvorrichtungen 13 gezeigt vorgesehen, die das Stromversorgungskabel auch mechanisch am Stecker 1 fixieren.

Eine vorteilhafte Ausgestaltung der Anschlussklemme 12 kann darin bestehen, dass die Anschlussklemme 12 einen über die Anzahl der Leitungen eines üblichen Stromversorgungskabels hinausgehenden zusätzlichen Kontakt aufweist, der für die Stromversorgung von speziell als Notlichtleuchten genutzten Leuchten verwendet wird. Üblicherweise werden in einem größeren System nicht sämtliche Leuchten als Notleuchten verwendet, sondern lediglich ein bestimmter Teil davon, bspw. jede fünfte Leuchte. In diesem Fall ist nunmehr vorgesehen, dass der zusätzliche Kontakt der Anschlussklemme 12 zur Realisierung der Durchgangsverdrahtung für die Stromversorgung der Notleuchten genutzt wird. Lediglich bei den Leuchten, die tatsächlich als Notleuchten verwendet werden, ist dann dieser entsprechende Kontakt auch beim Anschluss an den Leuchtmitteltreiber 3 entsprechend mit diesem elektrisch gekoppelt. Für alle anderen Leuchten hingegen dient der zusätzliche Kontakt an der Anschlussklemme 12 ausschließlich dazu, die Durchgangsverdrahtung zu ermöglichen.

Erfindungsgemäß ist das korrespondierende Steckelement 2 an seiner Rückseite 25 unmittelbar am Treibergehäuse 4, das den Leuchtmitteltreiber 3 umfasst, angeordnet. Das Steckelement 2 ist somit im Gegensatz zu bislang bekannten Lösungen nunmehr integraler Bestandteil des Treibergehäuses 4 bzw. des Treiber 3 und intern mit den elektronischen Komponenten des Treibers 3 gekoppelt, ohne dass hier weitere Maßnahmen zum Herstellen einer elektrischen Verbindung erforderlich wären.

Fig. 3 zeigt eine weitere Ansicht der erfindungsgemäßen Steckverbindung mit besonderem Fokus auf der Steckerleiste 14 des Steckers 1 und der korrespondierenden Steckdose 2 am Leuchtmitteltreiber 3. Insbesondere die unmittelbare Anordnung des korrespondierenden Steckers 2 an dem Leuchtmitteltreiber 3 trägt erheblich einerseits zur Verringerung der Anzahl notwendiger Bauteile sowie andererseits zur Reduzierung des Aufwands beim Anschließen des Leuchtmitteltreibers 3 an die Stromversorgung bei.

Das Steckelement 14 des Steckers 1 umfasst vorzugsweise eine Reihe von Steck- oder Kontaktstiften 15, um eine formschlüssige und elektrisch leitende Verbindung mit korrespondierenden Steck- oder Kontaktöffnungen 21 am Steckelement 2 des Leuchtmitteltreibers 3 zu ermöglichen ohne auf den Einsatz von Werkzeug oder fachmännischer Erfahrung angewiesen zu sein. In einer alternativen Ausführungsform und je nach Bedarf können Steckstifte und korrespondierende Stecköffnungen miteinander vertauscht werden, so dass das Steckelement 14 teilweise oder nur Stecköffnungen aufweist und das Steckelement 2 am Leuchtmitteltreiber 3 die entsprechende Gegenkonfiguration.

Vorzugsweise weist das Steckelement 14 auch ein Fixierungselement 18 auf, um eine mechanische Verrastung zwischen dem Steckelement 2 am Leuchtmitteltreiber 3 und dem versorgungskabelseitigen Steckelement 14 zu ermöglichen. In einer Ausführungsform weist das Fixierungselement 18 eine Zunge auf, die am Ende zu einem Keil ausgebildet ist, um in eine Nut 24 des korrespondierenden Steckelements 2 einzugreifen.

Das Steckelement 14 kann ferner Strukturen und/oder Ausnehmungen oder Vorsprünge 17 aufweisen, die ein verdrehtes Verbinden des Steckelements 14 mit dem korrespondierenden Steckelement 2 am Leuchtmitteltreiber verhindern. Die Steckstifte 15 des Steckelements 14 weisen dabei vorzugsweise Vorsprünge 17 auf, die in entsprechende Ausnehmungen 22 des Steckelements 2 des Leuchtmitteltreibers formschlüssig eingreifen. Auch hier können in einer alternativen Ausführungsform und je nach Bedarf können Vorsprünge und Ausnehmungen miteinander vertauscht werden, so dass das Steckelement 14 teilweise oder nur Ausnehmungen an den Steckstiften 15 aufweist und das Steckelement 2 am Leuchtmitteltreiber 3 die entsprechende Gegenkonfiguration. Das Steckelement 14 kann ferner Steckstifte aufweisen, die nicht alle in einer Reihe, sondern teilweise versetzt an der Oberfläche des Steckelements 14 angebracht sind, um ebenso ein verdrehtes Verbinden des Steckelements 14 mit dem korrespondierenden Steckelement 2 am Leuchtmitteltreiber verhindern.

Die Erfindung ist dabei nicht auf die dargestellten Ausführungsbeispiele beschränkt. Insbesondere kann es sich bei dem Leuchtmitteltreiber um verschiedenste Arten von Leuchtmitteltreibern bzw. elektrischen Konvertern handeln. Auch kann das Steckelement des erfindungsgemäßen Steckers an unterschiedlichen Seiten des Gehäuses angebracht sein. Auch unterschiedliche Orientierungen der Drehachse, um die der aufklappbare Deckel dreht, sind denkbar. Ebenso sind die gezeigten Formen der Anschlussklemme oder Zugentlastungsklemme nicht durch die Erfindung beschränkt, solange sie ihrem Zweck entsprechen. Ebenso sind die Strukturen und/oder Ausnehmungen am Steckelement und am korrespondierenden Steckelement der/des erfindungsgemäßen Vorrichtung/Steckers nicht durch die vorbeschriebenen Ausgestaltungsformen beschränkt. Insbesondere sind alle beschriebenen Strukturen und/oder Ausnehmungen am Steckelement und der ihm zugewandten Seite des korrespondierenden Steckelements auch für die rückseitige Verbindung des korrespondierenden Steckelements mit einer Stirnseite des Leuchtmitteltreibers bzw. dessen Gehäuse denkbar. Alle vorstehend beschriebenen Merkmale oder in den Figuren gezeigten Merkmale sind im Rahmen der Erfindung beliebig vorteilhaft miteinander kombinierbar.

## Patentansprüche

1. Vorrichtung zum Verbinden eines Leuchtmitteltreibers (3) mit einer Spannungsversorgung, aufweisend
einen Stecker (1) mit
• einer elektrischen Anschlussklemme (12) für ein Stromversorgungskabel;
• einem Gehäuse (11) zur Aufnahme der elektrischen Anschlussklemme (12);
• einem Steckelement (14) an einer Seite des Gehäuses (11) zum Herstellen einer Steckverbindung, wobei das Steckelement (14) eine elektrische Verbindung mit der elektrischen Anschlussklemme (12) aufweist; und
ein korrespondierendes Steckelement (2), welches unmittelbar an einem Gehäuse (4) des Leuchtmitteltreibers (3) ausgebildet ist und mit dem Steckelement (14) korrespondiert, um eine formschlüssige und elektrisch leitende Steckverbindung des Steckelements (14) des Steckers (1) mit dem korrespondierenden Steckelement (2) zu ermöglichen,
**dadurch gekennzeichnet, dass**
das Gehäuse (11) des Steckers (1) einen aufklappbaren Deckel (16) aufweist, um einen Zugang zu der elektrischen Anschlussklemme (12) zu ermöglichen.

2. Vorrichtung nach Anspruch 1, wobei
der Stecker (1) weiter eine mechanische Zugentlastungsklemme (13) für das Stromversorgungskabel aufweist und das Gehäuse (11) des Steckers (1) weiterhin ausgelegt ist, die mechanische Zugentlastungsklemme (13) aufzunehmen.

3. Vorrichtung nach Anspruch 1 oder 2, wobei
der aufklappbare Deckel (16) transparent ist, um eine optische Kontrolle des Kontaktes des Stromversorgungskabels mit der elektrischen Anschlussklemme (12) zu ermöglichen.

4. Vorrichtung nach Anspruch 1 bis 3, wobei
das Gehäuse (11) Befestigungselemente (13) aufweist, um die Vorrichtung an einer Oberfläche, insbesondere einer Wand, zu befestigen.

5. Vorrichtung nach einem der Ansprüche 1 bis 4, wobei
das Steckelement (14) derart ausgeformt ist, um ein verdrehtes Verbinden des Steckelements mit dem korrespondierenden Steckelement (2) am Leuchtmitteltreiber (3) zu verhindern.

6. Vorrichtung nach Anspruch 5, wobei
das Steckelement (14) Strukturen und/oder Ausnehmungen oder Vorsprünge (17) aufweist, die ein verdrehtes Verbinden des Steckelements (14) mit dem korrespondierenden Steckelement (2) am Leuchtmitteltreiber verhindern.

7. Vorrichtung nach Anspruch 6, wobei
das korrespondierende Steckelement (2) am Leuchtmitteltreiber (3) komplementäre Strukturen und/oder Ausnehmungen (22) oder Vorsprünge (23) aufweist, um ein verdrehtes Verbinden des korrespondierenden Steckelements (2) mit dem Steckelement (14) zu verhindern.

8. Vorrichtung nach einem der Ansprüche 1 bis 7, wobei
die elektrische Anschlussklemme (12) einen zusätzlichen Kontakt aufweist, um eine Durchgangsverdrahtung oder zusätzliche Spannungsversorgung zu ermöglichen.

9. Vorrichtung nach Anspruch 8, wobei
der zusätzliche Kontakt ausgelegt ist, die zusätzliche Stromversorgung einer Notleuchte zu ermöglichen oder die Durchgangsverdrahtung zu ermöglichen, falls die angeschlossene Leuchte nicht als Notleuchte verwendet wird.

10. Vorrichtung nach einem der Ansprüche 1 bis 9, wobei
das Steckelement (14) ein Fixierungselement (18) aufweist, um eine mechanische Verrastung zwischen dem Steckelement (14) und dem korrespondierenden Steckelement (2) am Leuchtmitteltreiber (3) zu ermöglichen.

11. Vorrichtung nach Anspruch 10, wobei
das Fixierungselement (18) eine Zunge aufweist, die am Ende zu einem Keil ausgebildet ist, um in eine Nut (24) des korrespondierenden Steckelements (2) einzugreifen.

12. Vorrichtung nach einem der Ansprüche 1 bis 11, wobei
das Steckelement (14) Kontaktstifte (15) aufweist, die ausgelegt sind, eine formschlüssige Verbindung mit Kontaktbuchsen (21) des korrespondierenden Steckelements (2) am Leuchtmitteltreiber (3) zu ermöglichen.

13. Vorrichtung nach einem der Ansprüche 1 bis 12, wobei
das Steckelement (14) Kontaktbuchsen aufweist, die ausgelegt sind, eine formschlüssige Verbindung mit Kontaktstiften des korrespondierenden Steckelements (2) am Leuchtmitteltreiber (3) zu ermöglichen.

14. Vorrichtung nach Anspruch 1 bis 13, wobei
das korrespondierende Steckelement (2) formschlüssig an das Treibergehäuse (4) angepasst ist.

## Claims

1. A device for connecting a lighting unit driver (3) to a power supply, comprising:
- a plug (1) including:
· an electrical connection terminal (12) for a power supply cable;
· a housing (11) for accommodating the electrical connection terminal (12);
· a plug element (14) on one side of the housing (11) for establishing a plug-in connection, the plug element (14) having an electrical connection to the electrical connection terminal (12); and
- a corresponding plug element (2) which is formed directly on a housing (4) of the lighting unit driver (3) and corresponds to the plug element (14) to allow a form-fitting and electrically conductive plug-in connection of the plug element (14) of the plug (1) with the corresponding plug element (2);
**characterized in that**
the housing (11) of the plug (1) has a hinged cover (16) to allow access to the electrical connection terminal (12).

2. Device according to claim 1, wherein the plug (1) further includes a mechanical strain relief clamp (13) for the power supply cable, and the housing (11) of the plug (1) is further configured to accommodate the mechanical strain relief clamp (13).

3. Device according to claim 1 or 2, wherein the hinged cover (16) is transparent to allow visual inspection of the contact between the power supply cable and the electrical connection terminal (12).

4. Device according to any one of claims 1 to 3, wherein the housing (11) has fastening elements (13) for mounting the device on a surface, in particular a wall.

5. Device according to any one of claims 1 to 4, wherein the plug element (14) is shaped so as to prevent a rotated connection of the plug element (14) with the corresponding plug element (2) on the lighting unit driver (3).

6. Device according to claim 5, wherein the plug element (14) has structures and/or recesses or projections (17) that prevent a rotated connection of the plug element (14) with the corresponding plug element (2) on the lighting unit driver (3).

7. Device according to claim 6, wherein the corresponding plug element (2) on the lighting unit driver (3) has complementary structures and/or recesses (22) or projections (23) to prevent a rotated connection of the corresponding plug element (2) with the plug element (14).

8. Device according to any one of claims 1 to 7, wherein the electrical connection terminal (12) has an additional contact to enable through-wiring or an additional power supply.

9. Device according to claim 8, wherein the additional contact is configured to enable the additional power supply of an emergency luminaire, or to enable through-wiring if the connected luminaire is not used as an emergency luminaire.

10. Device according to any one of claims 1 to 9, wherein the plug element (14) has a locking element (18) to allow a mechanical latching between the plug element (14) and the corresponding plug element (2) on the lighting unit driver (3).

11. Device according to claim 10, wherein the locking element (18) has a tongue with a wedge-shaped end that engages in a groove (24) of the corresponding plug element (2).

12. Device according to any one of claims 1 to 11, wherein the plug element (14) has contact pins (15) which are designed to enable a form-fitting connection with contact sockets (21) of the corresponding plug element (2) on the lighting unit driver (3).

13. Device according to any one of claims 1 to 12, wherein the plug element (14) has contact sockets that are designed to enable a form-fitting connection with contact pins of the corresponding plug element (2) on the lighting unit driver (3).

14. Device according to any one of claims 1 to 13, wherein the corresponding plug element (2) is adapted in a form-fitting manner to the driver housing (4).

## Revendications

1. Dispositif pour connecter un pilote de source lumineuse (3) à une alimentation électrique, comprenant :
- une fiche (1) comprenant :
· une borne de connexion électrique (12) pour un câble d'alimentation électrique ;
· un boîtier (11) destiné à loger la borne de connexion électrique (12) ;
· un élément enfichable (14) sur un côté du boîtier (11) pour établir une connexion enfichable, ledit élément enfichable (14) ayant une liaison électrique avec la borne de connexion électrique (12) ; et
- un élément enfichable correspondant (2), qui est formé directement sur un boîtier (4) du pilote de source lumineuse (3) et correspond à l'élément enfichable (14) afin de permettre un raccord enfichable de forme complémentaire et conductrice d'électricité entre l'élément enfichable (14) de la fiche (1) et l'élément enfichable correspondant (2) ;
**caractérisé en ce que**
le boîtier (11) de la fiche (1) comporte un couvercle articulé (16) afin de permettre un accès à la borne de connexion électrique (12).

2. Dispositif selon la revendication 1, dans lequel la fiche (1) comporte en outre un organe de décharge de traction mécanique (13) pour le câble d'alimentation électrique, et le boîtier (11) de la fiche (1) est également conçu pour loger ledit organe de décharge de traction (13).

3. Dispositif selon la revendication 1 ou 2, dans lequel le couvercle articulé (16) est transparent afin de permettre un contrôle visuel du contact du câble d'alimentation électrique avec la borne de connexion électrique (12).

4. Dispositif selon l'une des revendications 1 à 3, dans lequel le boîtier (11) comporte des éléments de fixation (13) destinés à fixer le dispositif sur une surface, en particulier sur un mur.

5. Dispositif selon l'une des revendications 1 à 4, dans lequel l'élément enfichable (14) est configuré de sorte à empêcher un branchement de l'élément enfichable (14) sur l'élément enfichable correspondant (2) du pilote de source lumineuse (3) dans une orientation incorrecte.

6. Dispositif selon la revendication 5, dans lequel l'élément enfichable (14) comporte des structures et/ou des évidements ou des saillies (17) qui empêchent un branchement de l'élément enfichable (14) avec l'élément enfichable correspondant (2) du pilote (3) dans une orientation inadéquate.

7. Dispositif selon la revendication 6, dans lequel l'élément enfichable correspondant (2) sur le pilote de source lumineuse (3) comprend des structures et/ou des évidements (22) ou des saillies (23) complémentaires afin d'empêcher un branchement de l'élément enfichable correspondant (2) avec l'élément enfichable (14) dans une orientation inadéquate.

8. Dispositif selon l'une des revendications 1 à 7, dans lequel la borne de connexion électrique (12) comporte un contact supplémentaire pour permettre un câblage traversant ou une alimentation électrique supplémentaire.

9. Dispositif selon la revendication 8, dans lequel le contact supplémentaire est conçu pour permettre l'alimentation électrique supplémentaire d'un luminaire de secours ou le câblage traversant, dans le cas où le luminaire connecté n'est pas utilisé comme luminaire de secours.

10. Dispositif selon l'une des revendications 1 à 9, dans lequel l'élément enfichable (14) comporte un organe de verrouillage (18) afin de permettre un verrouillage mécanique entre l'élément enfichable (14) et l'élément enfichable correspondant (2) sur le pilote de source lumineuse (3).

11. Dispositif selon la revendication 10, dans lequel l'organe de verrouillage (18) comporte une languette présentant une extrémité en forme de coin qui s'engage dans une rainure (24) de l'élément enfichable correspondant (2).

12. Dispositif selon l'une des revendications 1 à 11, dans lequel l'élément enfichable (14) comporte des broches de contact (15) conçues pour permettre une connexion de forme complémentaire avec des douilles de contact (21) de l'élément enfichable correspondant (2) sur le pilote (3).

13. Dispositif selon l'une des revendications 1 à 12, dans lequel l'élément enfichable (14) comporte des douilles de contact conçues pour permettre une connexion de forme complémentaire avec des broches de contact de l'élément enfichable correspondant (2) sur le pilote (3).

14. Dispositif selon l'une des revendications 1 à 13, dans lequel l'élément enfichable correspondant (2) est adapté de manière à s'ajuster de façon complémentaire au boîtier (4) du pilote (c'est-à-dire sans saillies ni renfoncements à la jonction avec le boîtier).
